# EUROPÄISCHE PATENTSCHRIFT

(11) **EP 2 208 215 B1**
(45) Veröffentlichungstag und Bekanntmachung des Hinweises auf die Patenterteilung: **13.01.2016**
(21) Anmeldenummer: 07846672.9
(22) Anmeldetag: 15.11.2007
(51) Int. Cl.: H01H 47/00

(54) **SCHALTANORDNUNG UND VERFAHREN ZUM ANSTEUERN EINES ELEKTROMAGNETISCHEN RELAIS**
SWITCHING ARRANGEMENT AND METHOD FOR CONTROLLING AN ELECTROMAGNETIC RELAY
DISPOSITIF DE COMMUTATION ET PROCÉDÉ DE CONTRÔLE D'UN RELAIS ÉLECTROMAGNÉTIQUE

(43) Veröffentlichungstag der Anmeldung: 21.07.2010
(73) Patentinhaber: Siemens Aktiengesellschaft, 80333 München (DE)
(72) Erfinder: KAPP, Harald, 10709 Berlin (DE); STROHMAIER, Harald, 14612 Falkensee (DE)
(86) Internationale Anmeldenummer: PCT/EP2007/009999
(87) Internationale Veröffentlichungsnummer: WO 2009/062536

(56) Entgegenhaltungen:
- EP-A- 0 673 050
- DE-A1- 19 632 347
- JP-A- 2000 121 685
- US-A- 5 748 427

## Beschreibung

Die Erfindung betrifft eine Schaltanordnung zum Ansteuern eines eine Relaisspule und Relaiskontakte aufweisenden elektromagnetischen Relais, bei der in einem Strompfad mit der Relaisspule zwei Schalteinrichtungen derart angeordnet sind, dass eine erste Schalteinrichtung mit einem ersten Anschluss der Relaisspule und eine zweite Schalteinrichtung mit einem zweiten Anschluss der Relaisspule in Verbindung steht; es ist eine Ansteuereinrichtung vorgesehen, die dazu eingerichtet ist, zum Herstellen eines Stromflusses durch die Relaisspule beide Schalteinrichtungen zu schließen und zum Unterbrechen eines Stromflusses durch die Relaisspule beide Schalteinrichtungen zu öffnen. Die Erfindung betrifft außerdem ein entsprechendes Verfahren zum Ansteuern eines elektromagnetischen Relais.

In elektrischen Geräten werden zur Durchführung von gesteuerten Schalthandlungen häufig elektromagnetische Relais eingesetzt. Elektromagnetische Relais bestehen üblicherweise aus einer Relaisspule und zumindest einem Paar elektrischer Relaiskontakte. Wird an die Relaisspule ein elektrischer Strom angelegt, so wird um die Relaisspule ein Magnetfeld erzeugt, wodurch - bei selbstöffnenden Relais - ein Schließen der Relaiskontakte bewirkt wird, so dass ein Stromfluss über die Relaiskontakte möglich ist. Wird der durch die Relaisspule fließende Strom wieder unterbrochen, so wird der bewegliche Teil der Relaiskontakte beispielsweise mittels einer Federeinrichtung in seine Ausgangslage zurückbewegt, was ein Öffnen der Relaiskontakte bewirkt und den Stromfluss über diese unterbricht. Bei selbstschließenden Relais sind die Kontakte im stromlosen Zustand der Relaisspule geschlossen und im stromdurchflossenen Zustand geöffnet.

Elektromagnetische Relais werden üblicherweise dort eingesetzt, wo mittels eines vergleichsweise geringen Stromes aus einem Ansteuerstromkreis ein vergleichsweise größerer Strom in einem Schaltstromkreis ein- oder ausgeschaltet werden soll. Das elektromagnetische Relais bildet in diesem Fall eine galvanische Entkopplung des Ansteuerstromkreises und des Schaltstromkreises.

Elektromagnetische Relais werden beispielsweise in elektrischen Schutzgeräten zur Überwachung elektrischer Energieversorgungsnetze eingesetzt, um im Falle eines Fehlers (z.B. eines Kurzschlusses) in dem elektrischen Energieversorgungsnetz durch Schließen der Relaiskontakte eines sogenannten "Kommandorelais" eine Auslösung eines elektrischen Leistungsschalters zu veranlassen und so den Fehlerstrom zu unterbrechen. Beim Einsatz von elektromagnetischen Relais in solchen sicherheitsrelevanten Gebieten ist es von größter Wichtigkeit, ein ungewolltes Ein- oder Ausschalten sicher zu verhindern, um einerseits eine große Sicherheit im Fehlerfall zu gewährleisten und andererseits kostenträchtige Fehlauslösungen zu vermeiden.

Um eine Überwachung des Zustandes der Relaiskontakte vorzunehmen, bietet es sich zunächst an, ihren tatsächlichen Zustand, d.h. geöffnet oder geschlossen, an die Ansteuereinrichtung der Relaisspule zurückzukoppeln. Bei einer Abweichung zwischen dem Soll- und dem Istzustand der Relaiskontakte wird auf einen Fehler in der Relaisansteuerung geschlossen.

Eine solche Überwachung ist jedoch vergleichsweise aufwändig, weil hierbei die von dem Relais erreichte galvanische Entkopplung zwischen Ansteuerstromkreis und Schaltstromkreis zur Rückkopplung der Information über den Zustand der Relaiskontakte überschritten werden muss. Außerdem lässt sich ein Fehler hierbei nur dann erkennen, wenn er bereits eingetreten ist, also die Relaiskontakte bereits einen ungewünschten Zustand eingenommen haben. Eine vorausschauende Überwachung ist nicht möglich.

Daher wurden Bestrebungen vorgenommen, den Ansteuerstromkreis der Relaisspule möglichst fehlersicher auszugestalten. Fehler können bei Schalteinrichtungen beispielsweise durch ein Verschmelzen der Schaltkontakte durch eine zu hohe Schaltleistung oder zu hohe Temperatur entstehen, so dass die entsprechende Schalteinrichtung dauerhaft kurzgeschlossen ist. Bei Halbleiterschaltern, wie z.B. Transistoren, ist ein ähnlicher Effekt als ein sogenanntes "Durchlegieren" der Anschlüsse des Halbleiterschalters bekannt. Ebenso kann es sowohl bei mechanischen Schalteinrichtungen als auch bei Halbleiterschaltern vorkommen, dass sie aufgrund eines internen Fehlers den Stromfluss dauerhaft sperren. Ferner kann auch bei der Relaisspule selbst ein Fehler auftreten, bei dem z.B. durch Leitungsbruch kein Stromfluss durch die Relaisspule mehr möglich ist.

Zur möglichst fehlersicheren Ausgestaltung des Ansteuerstromkreises wird die Relaisspule nicht nur über eine ggf. fehleranfällige einzige Schalteinrichtung angesteuert, sondern stattdessen über zwei im Strompfad der Relaisspule liegende Schalteinrichtungen. Die Relaisspule wird nur dann angesteuert, wenn beide Schalteinrichtungen gleichzeitig geschlossen sind. Sobald eine Schalteinrichtung geöffnet ist, wird der Stromfluss durch die Relaisspule unterbrochen. Hierdurch wird eine relativ große Zuverlässigkeit der Ansteuerung gegen ungewolltes Aktivieren der Relaisspule erreicht, da eine schadhafte, dauerhaft kurzgeschlossene Schalteinrichtung allein keine ungewollte Aktivierung der Relaisspule bewirken kann. Eine solche Schaltanordnung ist beispielsweise aus der deutschen Patentschrift DE 44 09 287 C1 bekannt, aus der eine Relaisspule hervorgeht, die mit zwei Schalteinrichtungen in Form von Transistoren in einem Strompfad liegt.

Eine andere solche Schaltanordnung ist aus dem Dokument EP 0 673 050 A bekannt.

Der Erfindung liegt die Aufgabe zugrunde, eine Schaltanordnung und ein Verfahren der eingangs genannten Art anzugeben, die eine vorausschauende Überprüfung der Relaisspule und der beiden Schalteinrichtungen auf ggf. aufgetretene Fehler erlauben.

Diese Aufgabe wird bezüglich der Schaltanordnung durch eine Schaltanordnung der eingangs genannten Art gelöst, bei der die Ansteuereinrichtung zum Aussenden von Prüfsignalen an die erste und die zweite Schalteinrichtung eingerichtet ist, wobei die Prüfsignale derart beschaffen sind, dass sie den momentanen Zustand der Relaiskontakte nicht beeinflussen; ein Eingang einer Umsetzeinrichtung mit einer Messspannung beaufschlagt ist, die zwischen einem Anschluss der Relaisspule und einer der Schalteinrichtungen abgegriffen wird, wobei die Umsetzeinrichtung zum Umsetzten der Messspannung in ein binäres Antwortsignal eingerichtet ist; und mit einem Ausgang der Umsetzeinrichtung eine Überwachungseinrichtung verbunden ist, die während des Aussendens der Prüfsignale durch die Ansteuereinrichtung den Verlauf des binären Antwortsignals auswertet und einen Fehler in der Relaisspule oder einer der Schalteinrichtungen anzeigt, wenn der Verlauf des binären Antwortsignals von einem erwarteten Verlauf abweicht.

Der besondere Vorteil der erfindungsgemäßen Schaltanordnung besteht darin, dass eine vergleichsweise unaufwendige Überprüfung der korrekten Funktion der Relaisspule und der beiden Schalteinrichtungen bereits dann möglich ist, wenn noch keine fehlerhafte Schalthandlung des Relais durchgeführt worden ist. Auf diese Weise kann sozusagen vorausschauend eine Überprüfung der Relaisspule und der beiden Schalteinrichtungen auf mögliche Fehler durchgeführt werden. "Vorausschauend" bedeutet in diesem Zusammenhang also, dass eine Überprüfung der Funktionsfähigkeit stattfinden kann, ohne eine Schalthandlung der Relaiskontakte herbeizuführen. Hierzu wird in vergleichsweise unaufwändiger Weise nur ein einziges Messsignal in Form der Messspannung abgegriffen und überwacht. Eine Fehlfunktion der beiden Schalteinrichtungen oder der Relaisspule lässt sich vorteilhaft sowohl bei eingeschaltetem als auch bei ausgeschaltetem Zustand der Relaisspule erreichen, indem die beiden Schalteinrichtungen mit Prüfsignalen beaufschlagt werden, die den momentanen Zustand der Relaiskontakte jedoch nicht beeinflussen.

Wird bei der Überwachung ein Fehler in einer der Schalteinrichtungen oder in der Relaisspule entdeckt, so kann ein Betreiber eines Gerätes, in das das elektromagnetische Relais eingebaut ist - beispielsweise der Betreiber eines entsprechenden elektrischen Schutzgerätes - über eine diesbezügliche Fehlermeldung informiert werden, so dass er ein Auswechseln der das Relais und seine Ansteuerschaltung tragenden Baugruppe veranlassen kann.

Gemäß einer vorteilhaften Ausführungsform ist vorgesehen, dass die beiden Schalteinrichtungen Halbleiterschalter, insbesondere Transistoren, sind. Solche Halbleiterschalter können besonders schnell und mit geringen Schaltleistungen ein- und ausgeschaltet werden.

Eine weitere vorteilhafte Ausführungsform der erfindungsgemäßen Schaltanordnung sieht ferner vor, dass im Strompfad der Relaisspule jeweils zwischen einem Anschluss der Relaisspule und einer Schalteinrichtung ein Anschluss jeweils eines Dämpfungskondensators angeordnet ist. Durch die dämpfende Wirkung der Kondensatoren kann der Verlauf der Messspannung und damit der Verlauf des binären Antwortsignals derart zeitlich gestreckt werden, dass eine besonders einfache Auswertung möglich ist.

Eine weitere vorteilhafte Ausführungsform der erfindungsgemäßen Schalteranordnung sieht ferner vor, dass die Umsetzeinrichtung einen parallel zu dem Strompfad der Relaisspule angeordneten Spannungsteiler aufweist, dessen Spannungsteilerabgriff einerseits mit der Messspannung beaufschlagt ist und andererseits zur Gewinnung des binären Antwortsignals einem Ansteuereingang einer weiteren Schalteinrichtung zugeführt wird. Auf diese Weise kann ohne großen Schaltungsaufwand ein binäres Antwortsignal aus der Messspannung erzeugt werden.

Bei der weiteren Schalteinrichtung kann es sich beispielsweise um einen Halbleiterschalter, insbesondere einen MOSFET (Metal Oxide Semiconductor Field Effect Transistor) handeln. Feldeffekttransistoren werden über Spannungen angesteuert und eignen sich daher im vorliegenden Fall für die Umsetzung der Messspannung in ein binäres Antwortsignal besonders gut.

Hinsichtlich des Verfahrens wird die oben genannte Aufgabe durch ein Verfahren zum Ansteuern eines eine Relaisspule und Relaiskontakte aufweisenden elektromagnetischen Relais gelöst, bei dem zum Herstellen eines Stromflusses durch die Relaisspule beide Schalteinrichtungen geschlossen werden und zum Unterbrechen eines Stromflusses durch die Relaisspule beide Schalteinrichtungen geöffnet werden, wobei die Schalteinrichtungen in einem Strompfad mit der Relaisspule derart angeordnet sind, dass die erste Schalteinrichtung mit einem ersten Anschluss der Relaisspule und die zweite Schalteinrichtung mit einem zweiten Anschluss der Relaisspule in Verbindung steht, wobei bei dem erfindungsgemäßen Verfahren die Ansteuereinrichtung Prüfsignale an die beiden Schalteinrichtungen abgibt, die den momentanen Zustand der Relaiskontakte nicht beeinflussen; zwischen einem Anschluss der Relaisspule und einer der Schalteinrichtungen wird eine Messspannung abgegriffen; die Messspannung wird in ein binäres Antwortsignal umgesetzt; und ein Fehler in der Relaisspule oder einer der beiden Schalteinrichtungen wird angezeigt, wenn der Verlauf des binären Antwortsignals von einem erwarteten Verlauf abweicht. Mit dem beschriebenen Verfahren kann in vorteilhafter Weise vorausschauend eine Überprüfung des Ansteuerstromkreises des elektromagnetischen Relais stattfinden.

Als vorteilhafte Weiterbildung wird es zudem angesehen, wenn im geöffneten Zustand der Relaiskontakte zeitversetzt Prüfsignale an die beiden Schalteinrichtungen abgegeben werden, die kürzer sind als eine Ansprechzeit des Relais.

Hierbei wird als Ansprechzeit des Relais diejenige Zeit angesehen, die ein von der Relaisspule erzeugtes Magnetfeld benötigt, um bei sprunghafter Veränderung einer an der Relaisspule anliegenden Spannung mit einer Veränderung des Schaltzustandes der Relaiskontakte zu reagieren.

Wird beispielsweise bei einem vollständig aufgebauten Magnetfeld die Relaisspule abgeschaltet, so baut sich das Magnetfeld erst mit einer gewissen Zeitverzögerung ab. Erst wenn die Magnetfeldstärke nicht mehr ausreicht, die Relaiskontakte in ihrer bisherigen Position zu halten, ändert sich der Zustand der Relaiskontakte. Schaltet man rechtzeitig wieder die Relaisspule ein, so baut sich das Magnetfeld wieder auf und die Relaiskontakte verharren ohne Änderung in ihrem Zustand.

Im umgekehrten Fall benötigt ein Magnetfeld der Relaisspule bei einem sprunghaften Anlegen einer Spannung an die - zuvor stromlose - Relaisspule eine gewisse Zeitdauer, bis seine Magnetfeldstärke ausreicht, die Relaiskontakte anzusteuern. Wird der Stromfluss rechtzeitig wieder unterbrochen, so ändert sich der Zustand der Relaiskontakte nicht.

Die Prüfsignale müssen daher hinsichtlich ihrer Zeitdauer so kurz beschaffen sein, dass durch die Trägheit des sich auf- oder abbauenden Magnetfeldes der Relaisspule keine Änderung des Zustandes der Relaiskontakte eintritt.

Eine Überprüfung der beiden Schalteinrichtungen und der Relaisspule auf mögliche Fehler lässt sich mit dem erfindungsgemäßen Verfahren sowohl im stromlosen als auch im stromdurchflossenen Zustand der Relaisspule durchführen.

Konkret kann eine Überprüfung im stromlosen Zustand der Relaisspule und beim Abgriff der Messspannung zwischen dem zweiten Anschluss der Relaisspule und der zweiten Schalteinrichtung beispielsweise durchgeführt werden, indem die Prüfsignale in folgender Abfolge abgegeben werden:
a) ein Prüfsignal wird an die zweite Schalteinrichtung abgegeben;
b) während einer Signalpause wird kein Prüfsignal abgegeben;
c) ein Prüfsignal wird an die erste Schalteinrichtung abgegeben.

Beim Abgriff der Messspannung zwischen dem ersten Anschluss der Relaisspule und der ersten Schalteinrichtung ist die Verteilung der Prüfsignale auf die Schalteinrichtungen entsprechend umzukehren.

Im stromdurchflossenen Zustand der Relaisspule kann eine Überprüfung gemäß einer vorteilhaften Weiterbildung erfolgen, indem die erste Schalteinrichtung dauerhaft angesteuert wird, während die zweite Schalteinrichtung über ein gepulstes Prüfsignal angesteuert wird.

Der zeitliche Verlauf des binären Antwortsignals kann beispielsweise kontinuierlich mit dem erwarteten Verlauf verglichen werden. Eine besonders vorteilhafte Ausführungsform des erfindungsgemäßen Verfahrens sieht allerdings vor, dass zur Bestimmung, ob ein Fehler in der Relaisspule oder einer der Schalteinrichtungen vorliegt, das binäre Antwortsignal zu zumindest zwei charakteristischen Zeitpunkten mit dem erwarteten Verlauf verglichen wird, wobei zwischen den charakteristischen Zeitpunkten zumindest eine Änderung hinsichtlich des Zustands mindestens eines Prüfsignals stattgefunden hat. Bei dieser Ausführungsform wird die für den Vergleich benötigte Rechenleistung der Überwachungseinrichtung relativ gering gehalten, da der Verlauf des binären Antwortsignals und der erwartete Verlauf im einfachsten Fall nur an zwei besonders charakteristischen Zeitpunkten miteinander verglichen werden müssen und folglich ein kontinuierlicher Vergleich nicht nötig ist. Da eine hundertprozentige Deckungsgleichheit des binären Antwortsignals und des erwarteten Verlaufs üblicherweise ohnehin nur schwer zu erreichen sein wird, besteht ein weiterer Vorteil dieser Ausführungsform darin, dass bei sinnvoller Wahl der betrachteten Zeitpunkte - nämlich in ausreichendem Anstand zu denjenigen Zeitpunkten, zu denen eine Veränderung der Prüfsignale stattfindet - unbedeutende Abweichungen zwischen dem Verlauf des binären Antwortsignals und dem erwarteten Verlauf nicht zu einer Fehlermeldung führen.

Um eine ständige Überwachung der beiden Schalteinrichtungen und der Relaisspule auf möglich Fehler vornehmen zu können, sollte das erfindungsgemäße Verfahren in regelmäßigen Zeitabständen wiederholt werden.

Vorteilhafterweise werden von der Ansteuereinrichtung je nach Zustand der Relaiskontakte unterschiedliche Prüfsignale abgegeben.

Die Erfindung wird im Folgenden anhand von Ausführungsbeispielen näher erläutert. Hierzu zeigen
- Figur 1: ein schematisches Blockschaltbild einer allgemeinen Ausführungsform einer Schaltanordnung zum Ansteuern eines elektromagnetischen Relais,
- Figur 2: ein Schaltbild einer möglichen Ausführungsform einer Schaltanordnung zum Ansteuern eines elektromagnetischen Relais,
- Figur 3: mehrere Diagramme zur Erläuterung von beispielhaften Prüfsignalen und die hierdurch hervorgerufenen Messspannungen und binären Antwortsignale bei einer Überprüfung im stromlosen Zustand der Relaisspule,
- Figur 4: ein Verfahrensablaufschema zur Erläuterung eines Ausführungsbeispiels einer Überprüfung im stromlosen Zustand der Relaisspule,
- Figur 5: eine Prüfsignalfolge für eine Überwachung im stromdurchflossenen Zustand der Relaisspule,
- Figur 6: mehrere Diagramme zur Erläuterung von beispielhaften Prüfsignalen und die hierdurch hervorgerufenen Messspannungen und binären Antwortsignale bei einer Überprüfung im stromdurchflossenen Zustand der Relaisspule und
- Figur 7: ein Verfahrensablaufschema zur Erläuterung eines Ausführungsbeispiels einer Überprüfung im stromdurchflossenen Zustand der Relaisspule.

Figur 1 zeigt ein schematisches Blockschaltbild eines Ausführungsbeispiels einer Schaltanordnung zum Ansteuern eines elektromagnetischen Relais. Ein Ansteuerstromkreis des elektromagnetischen Relais umfasst in einem Strompfad 10 eine Reihenschaltung einer Relaisspule 11 mit einer ersten Schalteinrichtung 12a sowie einer zweiten Schalteinrichtung 12b, wobei die Schalteinrichtungen 12a und 12b in Figur 1 lediglich beispielhaft durch mechanische Schalteinrichtungen symbolisiert sind. Die Schalteinrichtungen 12a und 12b können durch mechanische Schalter oder Halbleiterschalter, wie beispielsweise Transistoren, gebildet sein.

Mit "V+" und "V-" ist ein hohes bzw. niedriges Spannungsniveau angedeutet. Beispielsweise kann das hohe Spannungsniveau V+ bei 10 V liegen, während das niedrige Spannungsniveau V-bei 0 V liegt. Die erste Schalteinrichtung 12a steht mit einem ersten Anschluss 11a der Relaisspule 11 auf der Seite des hohen Spannungsniveaus V+ in Verbindung, während die zweite Schalteinrichtung 12b auf der Seite des niedrigen Spannungsniveaus V- mit einem zweiten Anschluss 11b der Relaisspule 11 in Verbindung steht.

Die erste und die zweite Schalteinrichtung 12a und 12b stehen mit ihren Ansteuereingängen mit einer Ansteuereinrichtung 13 in Verbindung. Über die Ansteuereinrichtung 13 können die Schalteinrichtungen 12a und 12b ein- oder ausgeschaltet werden. Die Ansteuereinrichtung 13 ist zur Abgabe von Prüfsignalen an die Ansteuereingänge der ersten und der zweiten Schalteinrichtung 12a und 12b eingerichtet, wie später näher erläutert werden wird.

An der Verbindung des zweiten Anschlusses 11b der Relaisspule 11 mit der zweiten Schalteinrichtung 12b wird über einen Abzweig 14 eine Messspannung *Uₘₑₛₛ* abgegriffen und einer Umsetzeinrichtung 15 zugeführt. Die Umsetzeinrichtung 15 ist dazu eingerichtet, die Messspannung *Uₘₑₛₛ* in ein binäres Antwortsignal BS umzusetzen und dieses an ihrem Ausgang abzugeben. Das binäre Antwortsignal BS wird einer Überwachungseinrichtung 16 zugeführt, die mit der Ansteuereinrichtung 13 Informationen austauschen kann. Die Überwachungseinrichtung 16 kann entweder - wie in Figur 1 dargestellt - eine eigenständige Einheit bilden oder aber - abweichend von der Darstellung in Figur 1 - in die Ansteuereinrichtung 13 integriert sein. Sowohl die Ansteuereinrichtung 13 als auch die Überwachungseinrichtung 16 können einen Mikroprozessor oder einen anderen Logikbaustein (z.B. einen ASIC) aufweisen, der die ihre Funktionsweise steuert.

Abweichend zur Darstellung in Figur 1 kann die Messspannung *Uₘₑₛₛ* auch an der Verbindung zwischen der ersten Schalteinrichtung 12a und dem ersten Anschluss der Relaisspule 11 angeordnet sein. Die im folgenden beschriebene Abfolge der Prüfsignale zur Überwachung des Strompfades 10 ist in einem solchen Fall entsprechend umgekehrt auf die beiden Schalteinrichtungen 12a und 12b zu verteilen, die unten beschriebenen Fehlerfälle sind ebenfalls entsprechend anzupassen. Im den folgenden Beispielen soll jedoch von einem Abgriff der Messspannung *Uₘₑₛₛ* gemäß Figur 1, also zwischen der zweiten Schalteinrichtung 12b und dem zweiten Anschluss der Relaisspule 11 ausgegangen werden.

In einer möglichen konkreteren Ausführungsform kann eine Schaltanordnung zum Ansteuern eines elektromagnetischen Relais beispielsweise wie in Figur 2 gezeigt aufgebaut sein. Für der Figur 1 entsprechende Komponenten werden in Figur 2 dieselben Bezugszeichen verwendet.

In Figur 2 ist eine Relaisspule 11 gezeigt, die auf der Seite des hohen Spannungsniveaus V+ mit ihrem ersten Anschluss 11a mit einer ersten Schalteinrichtung 12a verbunden ist, während der zweite Anschluss 11b der Relaisspule 11 auf der Seite des niedrigen Spannungsniveaus V- mit einer zweiten Schalteinrichtung 12b in Verbindung steht.

Beispielhaft sind die Schalteinrichtungen 12a und 12b in Figur 2 als Halbleiterschalter in Form von Transistoren dargestellt.

Mittels einer gestrichelt dargestellten Umrandung ist eine Gruppe von Schaltelementen angegeben, die der Umsetzeinrichtung 15 gemäß Figur 1 entspricht. Kernstück der Umsetzeinrichtung 15 bildet bei der Ausführungsform gemäß Figur 2 ein Spannungsteiler 22, der beispielhaft aus zwei ohmschen Widerständen 22a und 22b besteht. Zwischen den beiden ohmschen Widerständen 22a und 22b liegt ein Spannungsteilerabgriff 23, der einerseits mit dem Abzweig 14 für die Messspannung und andererseits mit einem Steuereingang einer weiteren Schalteinrichtung 24 in Verbindung steht.

Eine parallel zu der Relaisspule 11 und der Schalteinrichtung 12a angeordnete Reihenschaltung 25 aus einem ohmschen Widerstand 25a und einer Diode 25b dient zum Abfangen von Überspannungen, die beim Unterbrechen des Stromflusses durch die Relaisspule 11 entstehen können. Ein weiterer ohmscher Widerstand 26 dient zur Einstellung des Spannungsniveaus des binären Antwortsignals BS.

An der Verbindung der ersten Schalteinrichtung 12a mit dem ersten Anschluss 11a der Relaisspule 11 ist ein Anschluss eines ersten Dämpfungskondensators 27a verbunden, der mit seinem anderen Anschluss auf dem niedrigen Spannungsniveau V-liegt. Entsprechend ist an der Verbindung zwischen der zweiten Schalteinrichtung 12b und dem zweiten Anschluss 11b der Relaisspule 11 mit seinem einen Anschluss ein zweiter Dämpfungskondensator 27b verbunden, dessen zweiter Anschluss ebenfalls auf dem niedrigen Spannungsniveau V- liegt.

Im Folgenden soll die Funktionsweise der in Figur 2 dargestellten Schaltanordnung, insbesondere hinsichtlich der Überprüfung der beiden Schalteinrichtungen 12a und 12b und der Relaisspule 11 auf mögliche Fehler, näher erläutert werden. Hierzu wird außer auf Figur 2 auch auf die Figuren 3 bis 7 Bezug genommen.

Die Ansteuereinrichtung 13 dient zunächst dazu, durch gleichzeitiges Öffnen bzw. Schließen der Schalteinrichtungen 12a und 12b einen Stromfluss durch die Relaisspule 1 herzustellen oder diesen zu unterbrechen. Durch gleichzeitiges Schließen der beiden Schalteinrichtungen 12a und 12b wird ein Stromfluss durch die Relaisspule 11 hergestellt, wodurch sich ein entsprechendes Magnetfeld in der Relaisspule 11 entwickelt und ab einer gewissen Magnetfeldstärke, eine Veränderung des Zustandes der (nicht dargestellten) Relaiskontakte des elektromagnetischen Relais bewirkt. Um den Stromfluss in der Relaisspule zu unterbrechen öffnet die Ansteuereinrichtung 13 die beiden Schalteinrichtungen 12a und 12b, so dass sich das von der Relaisspule 11 erzeugte Magnetfeld wieder abbaut. Reicht die von dem Magnetfeld erzeugte Feldstärke nicht mehr aus, um die Relaiskontakte in ihrer Stellung zu halten, gehen diese - beispielsweise durch Federkrafteinwirkung - in ihre normale Stellung über.

Für den Fall, dass ein Fehler in einer der beiden Schalteinrichtungen 12a und 12b oder der Relaisspule 11 vorliegt, kann die ordnungsgemäße Ansteuerung der Relaisspule 11 und damit des an den Relaiskontakten angeordneten Schaltstromkreises nicht mehr gewährleistet werden. Für den beispielhaften Fall, dass es sich bei dem elektromagnetischen Relais um ein Kommandorelais zum Ansteuern eines elektrischen Leistungsschalters handelt, kann durch eine solche Fehlfunktion beispielsweise eine ungewollte Fehlauslösung des Leistungsschalters hervorgerufen oder eine gewollte Auslösung des Leistungsschalters verhindert werden. Deswegen findet eine Überprüfung des aus den beiden Schalteinrichtungen 12a und 12b und der Relaisspule bestehenden Strompfades 10 statt. Abhängig davon, ob sich die Relaisspule 11 im stromlosen oder stromdurchflossenen Zustand, werden seitens der Ansteuereinrichtung 13 an die Schalteinrichtungen 12a und 12b unterschiedliche Prüfsignale P_A, P_B abgegeben, die eine Veränderung des Spannungsniveaus am Abzweig 14 zur Folge haben.

Die an diesem Abzweig 14 anliegende Messspannung *Uₘₑₛₛ* wird der Umsetzeinrichtung 15 zugeführt, wo sie in ein binäres Antwortsignal BS umgesetzt wird. Der Verlauf des binären Antwortsignals BS wird von der Überwachungseinrichtung 16 mit einem erwarteten Verlauf verglichen, und es wird ein Fehler im Strompfad 10 erkannt, wenn der erwartete Verlauf und der tatsächliche Verlauf des binären Antwortsignals BS voneinander abweichen. Um den erwarteten Verlauf und den tatsächlichen Verlauf des binären Antwortsignals BS miteinander vergleichen zu können, ist die Überwachungseinrichtung 16 in der Lage, mit der Ansteuereinrichtung 13 Informationen auszutauschen, um beispielsweise über den Beginn der Absendung der Prüfsignale P_A, P_B an die beiden Schalteinrichtungen 12a und 12b informiert zu sein.

Wenn die Überwachungseinrichtung 16 einen Fehler im Strompfad 10 erkennt, kann eine entsprechende Fehlermeldung abgegeben werden, die einen Betreiber eines Gerätes, in dem das elektromagnetische Relais eingebaut ist, über den Fehler informiert. Der Betreiber des entsprechenden Gerätes kann daraufhin die entsprechende fehlerbehaftete Baugruppe austauschen, noch bevor es zu einer tatsächlichen Fehlfunktion des elektromagnetischen Relais kommen kann.

Eine Überprüfung des Strompfades 10 auf mögliche Fehler kann sowohl im stromlosen als auch im stromdurchflossenen Zustand der Relaisspule und entsprechend bei ausgeschalteten oder eingeschalteten Relaiskontakten erfolgen, ohne den Zustand der Relaiskontakte dabei zu beeinflussen.

Im Folgenden soll zunächst anhand der Figuren 2, 3 und 4 erläutert werden, wie eine Überprüfung des Strompfades 10 bei (gewollt) stromloser Relaisspule erfolgen kann.

In Figur 3 sind hierzu in den beiden oberen Diagrammen die Verläufe der Prüfsignale P_A und P_B gezeigt, während in den folgenden zehn Diagrammen jeweils auf der linken Seite die Messspannungen, die am Abzweig 14 anliegen, für den fehlerfreien Fall sowie für verschiedene Fehlerfälle gezeigt, während auf der rechten Seite jeweils die aus den jeweiligen Messspannungen resultierenden binären Antwortsignale für den fehlerfreien Fall sowie für verschiedene Fehlerfälle dargestellt sind.

Wie Figur 3 entnehmbar ist, wird zum Starten eines Prüfdurchlaufs zunächst der zweiten Schalteinrichtung 12b ein Prüfsignal P_B zugeführt. Dieses Prüfsignal P_B bringt die zweite Schalteinrichtung 12b in ihren geschlossenen Zustand.

Die Dauer des Prüfsignals P_B ist hierbei so beschaffen, dass auch für den Fall, dass die erste Schalteinrichtung 12a aufgrund eines Fehlers dauerhaft kurzgeschlossen sein sollte, die Dauer eines dann durch die Relaisspule 11 resultierenden Stromflusses keine Auswirkung auf den Zustand der Relaiskontakte hat. Die Dauer des Prüfsignals P_B muss daher geringer sein als die bereits früher erläuterte Ansprechzeit des Relais. Üblicherweise kann die Dauer eines Prüfsignals hierfür zwischen einer unteren und einer oberen Grenze gewählt werden, wobei die untere Grenze diejenige Zeit angibt, die benötigt wird, um in der Umsetzeinrichtung 15 ein korrektes binäres Antwortsignal zu generieren und die obere Grenze in ausreichend sicherem Abstand von der Ansprechzeit des Relais liegen sollte. Beispielsweise kann der möglich Bereich für die Zeitdauer der Prüfsignale zwischen etwa 40 und etwa 200µs liegen.

Wie Figur 3 entnehmbar ist, wird die Abgabe des Prüfsignals P_B an die zweite Schalteinrichtung 12b nach einer solchermaßen gewählten kurzen Zeitdauer wieder beendet und es folgt eine Signalpause, während der kein Prüfsignal an die Schalteinrichtungen 12a oder 12b abgegeben wird. Auf die Schaltpause folgend wird ein weiteres Prüfsignal P_A an die erste Schalteinrichtung 12a abgegeben, das ein Schließen der Schalteinrichtung 12a bewirkt. Auch das Prüfsignal P_A muss hinsichtlich seiner Zeitdauer derart kurz beschaffen sein, dass selbst wenn sich die zweite Schalteinrichtung 12b fehlerhafterweise in einem dauerhaft kurzgeschlossenen Zustand befinden sollte, der Zustand der Relaiskontakte nicht beeinflusst wird. Die Zeitdauer des Prüfsignals P_A muss deshalb auch unterhalb der Ansprechzeit des Relais liegen.

Nach Beendigung dieser Prüfsignalfolge ist der Prüfdurchlauf beendet; nach einer beliebigen Pause kann ein weiterer Prüfdurchlauf gestartet werden. So kann beispielsweise vorgesehen sein, dass alle 250µs ein erneuter Prüfdurchlauf initiiert wird.

Die in der zweiten Zeile der Figur 3 angeordneten Diagramme zeigen den Verlauf der Messspannung ${U}_{mess}^{korr}$ für den Fall, dass sich sowohl die Schalteinrichtungen 12a und 12b als auch die Relaisspule 11 in einem korrekten, also fehlerfreien, Zustand befinden (korr = korrekt). Der Verlauf der Messspannung ${U}_{mess}^{korr}$ soll nun unter Hinzunahme der Figur 2 erläutert werden. Hierzu wird davon ausgegangen, dass die beiden Schalteinrichtungen 12a und 12b einwandfrei funktionieren und sich zunächst beide im gesperrten Zustand befinden.

Zunächst befindet sich die Messspannung ${U}_{mess}^{korr}$ auf einem mittleren, durch den Spannungsteiler 22 vorgegebenen Spannungsniveau. Das binäre Antwortsignal *BS^{korr}* befindet sich auf einem hohen Pegel, da die Messspannung ${U}_{mess}^{korr}$ ausreicht, um die weitere Schalteinrichtung 24 durchzusteuern. Durch die Abgabe des Prüfsignals P_B an die zweite Schalteinrichtung 12b wird die Schalteinrichtung 12b geschlossen und die Messspannung ${U}_{mess}^{korr}$ am Abzweig 14 wird auf das niedrige Spannungsniveau V-gezogen, da die zweite Schalteinrichtung 12b den unteren Widerstand 22b des Spannungsteilers 22 überbrückt. Dem Verlauf der Messspannung ${U}_{mess}^{korr}$ in Figur 3 kann somit ein sprunghaftes Absinken entnommen werden, sobald das Prüfsignal P_B die Schalteinrichtung 12b schließt. Entsprechend sinkt das binäre Antwortsignal *BS^{korr}* auf einen niedrigen Pegel ab, da die weitere Schalteinrichtung aufgrund der niedrigen anliegenden Messspannung ${U}_{mess}^{korr}$ sperrt. Nach Beendigung des Prüfsignals P_B geht die zweite Schalteinrichtung 12b wieder in den gesperrten Zustand über und die zuvor entladenen Dämpfungskondensatoren 27a und 27b werden über den oberen Widerstand 22a des Spannungsteilers 22 aufgeladen. Bei ausreichender Dimensionierung der Dämpfungskondensatoren 27a und 27b und des ohmschen Widerstandes 22a des Spannungsteilers, geschieht dieser Ladungsvorgang jedoch derart langsam, dass ein Anstieg der Messspannung ${U}_{mess}^{korr}$ während der Signalpause kaum bemerkbar ist.

Der Anstieg der Messspannung ${U}_{mess}^{korr}$ ist zumindest nicht ausreichend, um die weitere Schalteinrichtung 24 der Umsetzeinrichtung 15 in ihren stromdurchlässigen Zustand zu überführen, so dass das binäre Antwortsignal *BS^{korr}* während der Signalpause weiter auf dem niedrigen Pegel verharrt. Wenn nach der Signalpause das Prüfsignal P_A auf die erste Schalteinrichtung 12a einwirkt und diese in ihren stromdurchlässigen Zustand bringt, werden die Dämpfungskondensatoren 27a und 27b vergleichsweise schnell aufgeladen, da der obere Widerstand 22a des Spannungsteilers 22 überbrückt ist und das hohe Spannungsniveau V+ direkt an den Dämpfungskondensatoren 27a und 27b anliegt. Diesen schnellen Ladevorgang erkennt man auch am Verlauf der Messspannung ${U}_{mess}^{korr} ,$ der während der Abgabe des zweiten Messsignals P_A steil ansteigt. Schließlich liegt die Messspannung ${U}_{mess}^{korr}$ auf dem hohen Spannungsniveau V+. Sobald die Messspannung ${U}_{mess}^{korr}$ einen Pegel erreicht hat, der die weitere Schalteinrichtung 24 zum Durchschalten veranlasst, steigt dass binäre Antwortsignal *BS^{korr}* sprunghaft auf seinen hohen Pegel an. Wird die Abgabe des ersten Prüfsignals P_A nach Ablauf der entsprechenden Zeitdauer beendet, stellt sich nach Entladung der Dämpfungskondensatoren 27a und 27b über den unteren Widerstand 22b des Spannungsteilers 22 am Abzweig 14 wieder auf das entsprechend des Spannungsteilers 22 vorbestimmte mittlere Spannungsniveau ein.

Wie bereits im Zusammenhang mit Figur 2 erläutert, wird das binäre Antwortsignal an die Überwachungseinrichtung 16 übertragen, die den Verlauf des binären Antwortsignals mit einem erwarteten Verlauf vergleicht. Ein solcher Vergleich kann entweder kontinuierlich während des gesamten Prüfdurchlaufs durchgeführt werden oder er kann diskontinuierlich nur an bestimmten charakteristischen Zeitpunkten erfolgen, um einerseits Rechenkapazität der Überwachungseinrichtung einzusparen und andererseits unsensibel für unbedeutende Abweichungen des binären Antwortsignals vom erwarteten Verlauf zu sein, die nicht auf einen Fehler im Strompfad 10 hindeuten würden.

In Figur 3 sind hierzu zwei Überwachungszeitpunkte t₁ und t₂ eingetragen, die im Verlauf der binären Antwortsignale jeweils mit Kreisen angedeutet sind. Für den korrekten Verlauf des binären Antwortsignals muss sich folglich beim Messzeitpunkt t₁ ein niedriger Signalpegel und beim Messzeitpunkt t₂ ein hoher Signalpegel einstellen. Erkennt die Überwachungseinrichtung 16 den korrekten Verlauf anhand der zu diesen Zeitpunkten gemessenen Signalpegel, so schließt sie auf einen fehlerfreien Strompfad 10 und unternimmt keine weiteren Handlungen, bis der nächste Prüfdurchlauf eingeleitet wird.

Im Folgenden sollen die Verläufe der jeweiligen Messspannungen und der daraus resultierenden binären Antwortsignale für die Fehlerfälle diskutiert werden, dass eine der beiden Schalteinrichtungen 12a oder 12b dauerhaft kurzgeschlossen ist oder dauerhaft sperrt oder ein Leitungsbruch in der Relaisspule 11 vorliegt.

Zunächst soll der Fehlerfall F1 betrachtet werden, dass die zweite Schalteinrichtung 12b aufgrund eines Fehlers dauerhaft sperrt. In diesem Fall hat die Abgabe eines Prüfsignals P_B an die zweite Schalteinrichtung 12b keinerlei Effekt, da die dauerhaft sperrende Schalteinrichtung 12b hierdurch nicht in einen stromdurchlässigen Zustand gebracht werden kann. Folglich verharrt die entsprechende Messspannung ${U}_{mess}^{F ⁢ 1}$ auf dem durch den Spannungsteiler 22 eingestellten mittleren Spannungsniveau und sinkt nicht, wie nach dem gestrichelt angegebenen Verlauf der korrekten Messspannung ${U}_{mess}^{korr}$ erwartet, auf das niedrige Spannungsniveau V- ab. Entsprechend verharrt auch das binäre Antwortsignal *BS*^{*F*1} auf seinem hohen Pegel. Während der Signalpause wird kein Prüfsignal an die Schalteinrichtungen 12a oder 12b abgegeben, so dass sich die Messspannung ${U}_{mess}^{F ⁢ 1}$ und das resultierende binäre Antwortsignal *BS^{F1}* entsprechend nicht ändern. Durch die Abgabe des Prüfsignals P_A an die erste Schalteinrichtung 12a wird diese - da sie korrekt funktioniert - in ihren stromdurchlässigen Zustand gebracht, wodurch sich die am Abzweig 14 anliegende Messspannung nach Aufladung der Dämpfungskondensatoren 27a und 27b auf das hohe Spannungsniveau V+ anhebt. Für den Verlauf des binären Antwortsignals *BS*^{*F*1} hat dieses Anheben der Messspannung ${U}_{mess}^{F ⁢ 1}$ auf das hohe Spannungsniveau V+ jedoch keinen Einfluss, da sich das binäre Antwortsignal *BS*^{*F*1} bereits auf seinem hohen Pegel befindet. Nach Beendigung des Prüfsignals P_A sperrt die erste Schalteinrichtung 12a wieder und die Dämpfungskondensatoren 27a und 27b entladen sich auf das durch den Spannungsteiler 22 vorbestimmte mittlere Spannungsniveau. Die Überwachungseinrichtung 16 erfasst folglich während des Prüfdurchlaufs ein binäres Antwortsignal *BS*^{*F*1}*,* das dauerhaft auf dem hohen Pegel liegt. Bei diskontinuierlicher Betrachtung zu den Zeitpunkten t₁ und t₂ erkennt die Überwachungseinrichtung 16 zum Zeitpunkt t₁ eine Abweichung des binären Antwortsignals *BS^{F1}* vom erwarteten Verlauf (gestrichelt angegeben), da das binäre Antwortsignal *BS*^{*F*1} auf einem hohen Pegel und nicht wie erwartet auf einem niedrigen Pegel liegt. Hieraus schließt die Überwachungseinrichtung 16 auf einen Fehler im Strompfad 10 und gibt ein Fehlersignal ab, um den Betreiber eines das elektromagnetische Relais enthaltenden elektrischen Gerätes zu warnen.

Als nächstes soll der Fehlerfall F2 betrachtet werden, dass die zweite Schalteinrichtung 12b dauerhaft kurzgeschlossen ist, so dass ein Stromfluss über die Schalteinrichtung 12b ständig möglich ist. Die für diesen Fall am Abzweig 14 anliegende Messspannung ${U}_{mess}^{F ⁢ 2}$ liegt bereits vor Beginn des Prüfdurchlaufes wegen der kurzgeschlossenen Schalteinrichtung 12b auf dem niedrigen Spannungsniveau V-. Ein Einschalten des Prüfsignals P_B hat hierauf keinen Einfluss, da die Schalteinrichtung sich ohnehin im geöffneten Zustand befindet. Das resultierende binäre Antwortsignal *BS*^{*F*2} liegt folglich vor Beginn des Prüfdurchlaufes sowie während der Abgabe des Prüfsignals P_B dauerhaft auf seinem niedrigen Pegel. Während der Signalpause ändert sich der Zustand sowohl der Messspannung ${U}_{mess}^{F ⁢ 2}$ als auch des binären Antwortsignals *BS*^{*F*2} nicht, da die kurzgeschlossene Schalteinrichtung 12b den Abzweig 14 dauerhaft auf dem niedrigen Spannungsniveau V- hält. Hieran kann auch die Abgabe des Prüfsignals P_A an die erste Schalteinrichtung 12a nichts ändern; der Abzweig 14 verharrt auch bei geschlossener Schalteinrichtung 12a durch die kurzgeschlossene Schalteinrichtung 12b dauerhaft auf dem unteren Spannungsniveau V-. Aus diesem Fehlerfall F2 wird die Bedeutung der Zeitdauer der Prüfsignale erkennbar, da bei einem zu lang dimensionierten Prüfsignal P_A bei dauerhaft kurzgeschlossener Schalteinrichtung 12b die Ansprechzeit des Relais überschritten würde und somit der Zustand der Relaiskontakte ungewollt verändert werden würde. Nur durch die entsprechend kurze Abgabe des Prüfsignals P_A kann erreicht werden, dass zwar einerseits eine Erfassung des Binärsignals *BS^{F2}* möglich ist, aber andererseits die Ansprechzeit des Relais nicht überschritten wird, so dass sich der Zustand der Relaiskontakte nicht ändert. Der Überwachungseinrichtung 16 wird in diesem Fehlerfall F2 ein dauerhaft auf niedrigem Pegel liegendes binäres Antwortsignal *BS*^{*F*2} zugeführt. Bei diskreter Betrachtung des binären Antwortsignals *BS*^{*F*2} zu den Zeitpunkten t₁ und t₂ wird eine Abweichung zum Zeitpunkt t₂ erkannt, wo das binäre Antwortsignal *AS*^{*F*2} anstelle auf dem erwarteten hohen Pegel auf niedrigem Pegel liegt. Die Überwachungseinrichtung 16 gibt daher ein Fehlersignal zur Anzeige eines Fehlers im Strompfad 10 ab.

Der nächste Fehlerfall F3 umfasst die beiden Fehler, dass die Schalteinrichtung 12a dauerhaft sperrt oder ein Leitungsbruch in der Relaisspule 11 vorliegt (oder beides), so dass ein Stromfluss über die Relaisspule 11 nicht möglich ist. Die Messspannung ${U}_{mess}^{F ⁢ 3}$ startet in diesem Fall auf dem durch den Spannungsteiler 22 vorbestimmten mittleren Spannungspotential und sinkt bei Abgabe des Prüfsignals P_B aufgrund der dann kurzgeschlossenen zweiten Schalteinrichtung 12b auf das niedrige Spannungsniveau ab. Entsprechend fällt das binäre Antwortsignal *BS*^{*F*3} auf seinen niedrigen Pegel. Während der Signalpause laden der Dämpfungskondensator 27b (bei Leitungsbruch in der Relaisspule 11) oder beide Dämpfungskondensatoren 27a und 27b (bei dauerhaft gesperrter erster Schalteinrichtung 12a) über den oberen Widerstand 22a des Spannungsteilers 22 wieder auf, wobei dieser Aufladevorgang wie bereits erwähnt derart langsam geschieht, dass keine Änderung des Zustandes der weiteren Schalteinrichtung 24 erfolgt. Das binäre Antwortsignal *BS*^{*F*3} liegt folglich weiter auf niedrigem Pegel. Da in dem hier betrachteten Fehlerfall F3 entweder die erste Schalteinrichtung 12a oder die Relaisspule 11 (oder beide) dauerhaft sperren, kann die Abgabe eines Prüfsignals P_A an die erste Schalteinrichtung 12a keinen Stromfluss durch die Schalteinrichtung 12a und die Relaisspule 11 erzeugen, so dass der Ladevorgang der Dämpfungskondensatoren 27a und 27b über den Widerstand 22a entsprechend langsam fortgesetzt wird, so dass auch während der Abgabe des Prüfsignals P_A die am Abzweig 14 anliegende Messspannung ${U}_{mess}^{F ⁢ 3}$ nicht ausreicht, um die weitere Schalteinrichtung 24 durchzusteuern. Das binäre Antwortsignal *BS*^{*F*3} verharrt folglich auf niedrigem Pegel. Der Überwachungseinrichtung 16 wird zu den Zeitpunkten t₁ und t₂ jeweils ein niedriger Pegel des binären Antwortsignals *BS*^{*F*3} zugeführt, so dass sie zum Zeitpunkt t₂ eine Abweichung vom erwarteten Verlauf feststellt und ein Fehlersignal abgibt.

Schließlich soll der Fehlerfall F4 betrachtet werden, dass die erste Schalteinrichtung 12a dauerhaft kurzgeschlossen ist. Da in diesem Fall der obere Widerstand 22a des Spannungsteilers 22 dauerhaft überbrückt ist, startet die Messspannung ${U}_{mess}^{F ⁢ 4}$ in diesem Fall bereits vor Beginn des Prüfdurchlaufs auf dem hohen Spannungsniveau V+. Entsprechend liegt das binäre Antwortsignal *BS*^{*F*4} auf dem hohen Pegel. Eine Abgabe des Prüfsignals P_B schließt die zweite Schalteinrichtung 12b und senkt somit das Spannungsniveau am Abzweig 14 auf das niedrige Spannungsniveau V- ab. Diesen Sprung erkennt man entsprechend am Verlauf der Messspannung ${U}_{mess}^{F ⁢ 4}$ und auch an dem daraus resultierenden binären Antwortsignal *BS*^{*F*4}*.* Nach Beendigung des Prüfsignals P_B sperrt die zweite Schalteinrichtung 12b wieder, so dass die Kondensatoren 27a und 27b sehr schnell über die dauerhaft kurzgeschlossene Schalteinrichtung 12a auf das hohe Spannungsniveau V+ aufgeladen werden. Das binäre Antwortsignal *BS*^{*F*4} springt folglich schon in der Signalpause wieder auf den hohen Pegel. Eine Abgabe des Prüfsignals P_A an die erste Schalteinrichtung 12a hat folglich keinerlei Effekt mehr auf die Messspannung ${U}_{mess}^{F ⁢ 4}$ und das daraus resultierende binäre Antwortsignal *BS*^{*F*4}*,* da die erste Schalteinrichtung 12a ohnehin dauerhaft kurzgeschlossen ist und sich der Abzweig 14 bereits auf dem hohen Spannungsniveau V+ befindet. Der Überwachungseinrichtung 16 wird in diesem Fehlerfall folglich der in Figur 3 dargestellte Verlauf des binären Antwortsignals *BS*^{*F*4} zugeführt. Auch bei diskreter Betrachtung lediglich der Zeitpunkt t₁ und t₂ erkennt die Überwachungseinrichtung 16 eine Abweichung des binären Antwortsignals *BS*^{*F*4} vom erwarteten Verlauf zum Zeitpunkt t₁ und gibt ein Fehlersignal ab.

Der zeitliche Ablauf des Prüfdurchlaufs bei diskontinuierlicher Prüfung zu den Zeitpunkten t₁ und t₂ ist in Figur 4 nochmals anhand eines Verfahrensfließbildes zusammengefasst dargestellt. Nach Beginn des Prüfdurchlaufs ("TEST Start") wird zunächst gemäß Schritt 40 von der Ansteuereinrichtung 13 an die zweite Schalteinrichtung 12b das Prüfsignal P_B abgegeben. Gemäß Schritt 41 wird eine bestimmte Zeitdauer, beispielsweise 40µs abgewartet, bevor im Schritt 42 das zweite Prüfsignal P_B wieder ausgeschaltet wird. In Schritt 43 wird während der Signalpause wiederum eine vorgegebene Zeitdauer, beispielsweise wieder 40µs, gewartet, während der kein Prüfsignal abgegeben wird. Nach Ablauf dieser Zeitdauer wird im Schritt 44 überprüft, ob das binäre Antwortsignal auf dem erwarteten niedrigen Level (in Figur 4 als "0" bezeichnet) liegt. Ist dies nicht der Fall, wird eine Fehlermeldung ausgegeben. Ergibt die Überprüfung in Schritt 44 jedoch, dass das binäre Antwortsignal auf dem erwarteten niedrigen Pegel liegt, so wird gemäß Schritt 45 das Prüfsignal P_A eingeschaltet, um die Schalteinrichtung 12a durchzuschalten. Das Prüfsignal P_A wird in Schritt 46 für eine vorgegebene Zeitdauer, beispielsweise wieder 40µs, aufrechterhalten, bevor im Schritt 47 mit der Überwachungseinrichtung 16 überprüft wird, ob das binäre Antwortsignal auf dem erwarteten hohen Pegel liegt (der hohe Pegel ist in Figur 4 beispielhaft mit "1" angegeben). Wird eine Abweichung des binären Antwortsignals festgestellt, wird wiederum eine Fehlermeldung ausgegeben. Wird ein korrektes binäres Antwortsignal erkannt, so wird in einem nächsten Schritt 48 das Prüfsignal P_A ausgeschaltet und der Testdurchlauf ist erfolgreich abgeschlossen ("TEST OK").

Nach Ablauf einer vorbestimmten Zeitdauer kann der Prüfvorgang erneut mit Aktivierung der Sequenz "TEST Start" eingeleitet werden, um eine dauerhafte Überprüfung des Strompfades 10 zu gewährleisten.

Anhand der Figuren 5 bis 7 soll nun die Überwachung des Strompfades 10 für den Fall einer (gewollt) stromdurchflossenen Relaisspule 11 dargestellt werden. Auch in diesem Fall gilt wieder die Anforderung, dass die Überprüfung keinerlei Einfluss auf den Zustand der Relaiskontakte haben darf.

In Figur 5 ist zunächst der Einschalt- und Haltevorgang des elektromagnetischen Relais dargestellt. Bekannterweise benötigt eine Relaisspule zum Ansteuern der Relaiskontakte, beispielsweise während eines Einschaltens der Relaiskontakte, eine höhere Energiezufuhr als zum Halten der Relaiskontakte in ihrer angesteuerten Stellung. Folglich werden zum Zeitpunkt t₀ zunächst zum Bewegen der Relaiskontakte die beiden Schalteinrichtungen 12a und 12b gleichzeitig eingeschaltet. Durch die gleichzeitige Ansteuerung beider Schalteinrichtungen 12a und 12b wird ein dauerhaft hoher Stromfluss durch die Relaisspule 11 gewährleistet, so dass die Kontakte schnell in ihre aktivierte Stellung gebracht werden können. Diese Aktivierungsphase der Relaiskontakte dauert gemäß Figur 5 ab dem Startzeitpunkt t₀ bis zum Zeitpunkt t*, in dem die Relaiskontakte in ihrem aktivierten Zustand gebracht worden sind.

Danach kann durch ein gepulstes Ansteuern der zweiten Schalteinrichtung 12b ein sogenannter pulsweitenmodulierter Haltestrom durch die Relaisspule 11 getrieben werden, der über die Zeit gemittelt eine geringere Leistung (und damit auch geringere Verlustleistung in der Relaisspule) erzeugt und ausreichend ist, um die Relaiskontakte in ihrem aktivierten Zustand zu halten. Auch hier wird wiederum die Trägheit des elektromagnetischen Relais ausgenutzt, da sich das Magnetfeld in der Relaisspule 11 - wie bereits zuvor beschrieben - erst nach einer gewissen Ansprechzeit so weit abgebaut hat, dass die Relaiskontakte wieder in ihren deaktivierten Zustand übergehen würden, so dass bei entsprechend kurzer Pulsung diese Ansprechzeit immer unterschritten wird und die Relaiskontakte dauerhaft in ihrem aktivierten Zustand verharren.

Diese Vorgehensweise, durch einen pulsweitenmodulierten Stromfluss in der Relaisspule 11 einen insgesamt geringeren Haltestrom für die elektromagnetische Relais zur Verfügung zu stellen, ist an sich bereits bekannt.

Zur Überwachung des Strompfades 10 wird nun die ohnehin gepulste Ansteuerung der zweiten Schalteinrichtung 12b vorteilhaft als gepulstes Prüfsignal P_B zur Überwachung der entsprechenden Messspannung *Uₘₑₛₛ* am Abzweig 14 mitausgenutzt. Zur Erläuterung ist hierzu in Figur 6 in den oberen beiden Diagrammen jeweils der Verlauf der Prüfsignale P_A und P_B während einer Pulsung des Prüfsignals P_B, wie sie in Figur 5 durch eine Umrandung hervorgehoben ist, dargestellt. Hierbei wird das Prüfsignal P_A kontinuierlich abgegeben, während das Prüfsignal P_B gepulst abgegeben wird.

Der hieraus resultierende korrekte Verlauf der Messspannung ${U}_{mess}^{{korr}^{*}}$ sowie des daraus resultierenden korrekten Verlaufs des binären Antwortsignals *BS^{korr}** ist in Figur 6 in den beiden Diagrammen in der zweiten Zeile dargestellt. Der Verlauf der Messspannung ${U}_{mess}^{{korr}^{*}}$ und des binären Antwortsignals *BS^{korr}** soll in Bezug auf Figur 2 erläutert werden.

Für den Fall, dass sowohl die beiden Schalteinrichtungen 12a und 12b als auch die Relaisspule 11 fehlerfrei sind, befindet sich zu Beginn der Prüfsequenz die Schalteinrichtung 12a in ihrem geschlossenen Zustand, während die Schalteinrichtung 12b aufgrund des fehlenden Prüfsignals P_B gesperrt ist. Am Abzweig 14 stellt sich folglich das hohe Spannungsniveau V+ ein, das ein Durchsteuern der weiteren Schalteinrichtung 24 bewirkt und das binäre Antwortsignal *BS^{korr}** folglich auf hohem Pegel hält. Bei Abgabe des Prüfsignals P_B zieht die dann geschlossene Schalteinrichtung 12b die Messspannung ${U}_{mess}^{{korr}^{*}}$ am Abzweig 14 auf das niedrigere Spannungsniveau V-, da hier der untere Widerstand 22b des Spannungsteilers 22 überbrückt wird. Entsprechend sinken sowohl die Messspannung ${U}_{mess}^{{korr}^{*}}$ als auch das resultierende binäre Antwortsignal BS^{*korr**} sprunghaft ab. Solange das Prüfsignal P_B abgegeben wird, verharren die Messspannung auf dem niedrigen Spannungsniveau V- und das binäre Antwortsignal *BS^{korr*}* auf dem niedrigen Pegel. Nach Beendigung des Prüfsignals P_B sperrt die zweite Schalteinrichtung 12b wieder. In der Relaisspule 11 wird durch das plötzlich Unterbrechen des Stromflusses und das sich daher abbauende Magnetfeld eine Überspannung induziert , die sich über einen Stromfluss über den Widerstand 25a und die Diode 25b langsam abbaut. Entsprechend steigt die am Abzweig 14 abgegriffene Messspannung ${U}_{mess}^{{korr}^{*}}$ zunächst über das hohe Spannungsniveau V+ und sinkt dann allmählich wieder auf das hohe Spannungsniveau V+. Bevor der Strom auf einen Wert unterhalb des Haltestromes absinken würde und damit die Magnetfeldstärke nicht mehr ausreichen würde, um die Relaiskontakte in ihrer aktivierten Stellung zu halten, muss das Prüfsignal P_B wieder eingeschaltet werden, um den Strompfad 10 wieder zu schließen.

Aus der in Figur 6 dargestellten Messspannung ${U}_{mess}^{{korr}^{*}}$ resultiert folglich ein binäres Antwortsignal *BS^{korr*},* das nach Beendigung der Abgabe des Prüfsignals P_B aufgrund der dann ansteigenden Messspannung ${U}_{mess}^{{korr}^{*}}$ wieder auf seinen hohen Pegel springt.

Der Überwachungseinrichtung 16 wird der Verlauf der binären Antwortsignals BS zugeführt. Wie bereits im stromlosen Zustand der Relaisspule kann eine Prüfung des korrekten Verlaufes des binären Antwortsignals kontinuierlich oder diskontinuierlich durchgeführt werden. In Figur 6 sind für die diskontinuierliche Betrachtung zwei charakteristische Zeitpunkte t₃ und t₄ herausgegriffen, zu denen die Überwachungseinrichtung 16 den Verlauf des binären Antwortsignals überprüft. Bei einem korrekten Verlauf des binären Antwortsignals entsprechend *BS^{korr*}* muss folglich zum Zeitpunkt t₃ ein niedriger Pegel und zum Zeitpunkt t₄ ein hoher Pegel erkannt werden.

Im Folgenden sollen nun die möglichen erkennbaren Fehlerfälle, nämlich eine dauerhaft kurzgeschlossene oder eine dauerhaft gesperrte Schalteinrichtung 12b, eine dauerhaft gesperrte Schalteinrichtung 12a oder ein Leitungsbruch in der Relaisspule 11 erläutert werden.

Da die Schalteinrichtung 12a ohnehin dauerhaft durch Abgabe eines kontinuierlichen Prüfsignals P_A in ihrem geschlossenen Zustand gehalten wird, lässt sich ein durch einen Fehler dauerhaft kurzgeschlossener Zustand der ersten Schalteinrichtung 12a mittels der Prüfsequenz bei stromdurchflossener Relaisspule 11 nicht erkennen. Da dies jedoch zunächst zu keiner Fehlfunktion des elektromagnetischen Relais führen würde - die erste Schalteinrichtung 12a soll ohnehin dauerhaft kurzgeschlossenen sein - stellt die Nichterkennbarkeit eines solchen Fehlers keinen Nachteil des Prüfdurchlaufs dar. Ein solcher Fehler würde bei der bereits voranstehend beschrieben Überprüfung im stromlosen Zustand der Relaisspule leicht erkannt werden können.

Zunächst soll der Fehlerfall F5 behandelt werden, dass sich die zweite Schalteinrichtung 12b in einem dauerhaft gesperrten Zustand befindet. In einem solchen Fall würde der Abzweig 14 durch die gewollt kurzgeschlossene Schalteinrichtung 12a dauerhaft auf dem hohen Spannungsniveau V+ verharren. Da ein Abgeben des Prüfsignals P_B aufgrund der fehlerhaft dauerhaft gesperrten zweiten Schalteinrichtung 12b keinen Einfluss auf den Schaltzustand dieser zweiten Schalteinrichtung 12b hat, verharrt die Messspannung ${U}_{mess}^{F ⁢ 5}$ am Abzweig 14 unabhängig vom Zustand des Prüfsignals P_B auf dem hohen Spannungsniveau V+. Das hieraus resultierende binäre Antwortsignal *BS^{F5}* verharrt folglich kontinuierlich auf dem hohen Pegel, so dass die Überwachungseinrichtung 16 eine Abweichung des Verlaufs des binären Antwortsignals *BS^{F5}* vom erwarteten Verlauf feststellt. Bei diskontinuierlicher Betrachtungsweise zu den Zeitpunkten t₃ und t₄ stellt die Überwachungseinrichtung 16 beim Zeitpunkt t₃ eine Abweichung des binären Antwortsignals *BS^{F5}* fest, das anstelle auf niedrigem auf hohem Pegel liegt, und kann ein Fehlersignal generieren.

Als nächstes soll der Fehlerfall F6 behandelt werden, dass die zweite Schalteinrichtung 12b dauerhaft kurzgeschlossen ist. In diesem Fall ist die Messspannung ${U}_{mess}^{F ⁢ 6}$ am Abzweig 14 durch die dauerhaft kurzgeschlossene Schalteinrichtung 12b kontinuierlich auf dem niedrigen Spannungsniveau V-, so dass sich der Verlauf der Messspannung ${U}_{mess}^{F ⁢ 6} ,$ wie in Figur 6 gezeigt, ergibt. Die Messspannung ${U}_{mess}^{F ⁢ 6}$ liegt hierbei unabhängig vom Prüfsignal P_B auf dem niedrigen Spannungsniveau V-, so dass auch das resultierende binäre Antwortsignal *BS*^{*F*6} dauerhaft auf niedrigem Pegel verharrt. Die Überwachungseinrichtung 16 kann sowohl bei kontinuierlicher als auch bei diskontinuierlicher Überwachung des Verlaufs des binären Antwortsignals folglich eine Abweichung vom erwarteten Verlauf feststellen; bei diskontinuierlicher Betrachtungsweise erkennt die Überwachungseinrichtung 16 zum Zeitpunkt t₄ einen niedrigen Pegel des binären Antwortsignals *BS*^{*F*6} anstelle eines erwarteten hohen Pegels, so dass ein Fehlersignal abgegeben werden kann.

Schließlich soll der Fehlerfall F7 betrachtet werden, dass entweder die Relaisspule 11 einen Leitungsbruch aufweist oder die erste Schalteinrichtung 12a dauerhaft sperrt. In diesem Fall startet die Messspannung ${U}_{mess}^{F ⁢ 7}$ am Abzweig 14 zunächst bei einem über den Spannungsteiler 22 eingestellten mittleren Spannungsniveau, da auch die zweite Schalteinrichtung 12b den Stromfluss sperrt. Das binäre Antwortsignal *BS^{F7}* startet folglich auf hohem Pegel. Nach Einschalten des Prüfsignals P_B und daraus resultierendem Schließen der zweiten Schalteinrichtung 12b wird die Messspannung ${U}_{mess}^{F ⁢ 7}$ am Abzweig 14 auf das niedrige Spannungsniveau V- gezogen. Daraus resultiert auch ein Absinken des binären Antwortsignals *BS^{F7}* auf den niedrigen Pegel. Die Messspannung ${U}_{mess}^{F ⁢ 7 *}$ verharrt auf dem niedrigen Spannungsniveau V-, solange das Prüfsignal P_B die zweite Schalteinrichtung 12b im geschlossenen Zustand hält. Nach Beendigung des Prüfsignals P_B laden sich der Dämpfungskondensator 27b (bei Leitungsbruch in der Relaisspule 11) oder beide Dämpfungskondensatoren (bei dauerhaft gesperrter erster Schalteinrichtung 12a) durch den oberen Widerstand 22a des Spannungsteilers 22 wieder auf das mittleren Spannungsniveau auf.

Dies geschieht jedoch wieder entsprechend langsam, so dass das binäre Antwortsignal *BS^{F7}* zunächst auf niedrigem Pegel verharrt. Die Überwachungseinrichtung 16 erkennt somit eine Abweichung des binären Antwortsignals *BS^{F7}* vom erwarteten Verlauf. Bei diskontinuierlicher Betrachtungsweise erkennt die Überwachungseinrichtung 16 zum Zeitpunkt t₄ einen niedrigen Pegel anstelle eines erwarteten hohen Pegels des binären Antwortsignals und kann ein Fehlersignal abgeben.

In Figur 7 ist schließlich der Ablauf des Prüfdurchgangs bei stromdurchflossener Relaisspule 11 für den Fall einer diskontinuierlichen Überwachung des binären Antwortsignals zu den Zeitpunkten t₃ und t₄ gezeigt. Nach einer Initiierung des Prüfdurchgangs ("TEST Start") wird in einem ersten Schritt 71 das Prüfsignal P_B eingeschaltet. Nach Abwarten einer kurzen Zeitdauer im Schritt 72 findet im Schritt 73 eine Überprüfung statt, ob das binäre Antwortsignal BS einen niedrigen Pegel ("0") eingenommen hat.

Die im Schritt 72 geforderte Zeitdauer muss lediglich so lang bemessen sein, dass die Reaktion des binären Antwortsignals BS auf die durch das Prüfsignal P_B eingeschaltete zweite Schalteinrichtung 12b korrekt erfasst werden kann.

Wird im Schritt 73 zum Zeitpunkt t₃ eine Abweichung des binären Antwortsignals BS vom erwarteten niedrigen Pegel festgestellt, so wird eine Fehlermeldung ausgegeben. Entspricht im Schritt 73 das binäre Antwortsignal BS jedoch dem erwarteten Verlauf, so wird nach Ablauf einer für die Erzeugung des notwendigen Haltestroms ausreichenden Zeitdauer in Schritt 74 das Prüfsignal P_B in Schritt 75 wieder ausgeschaltet, und es wird in Schritt 76 eine weitere kurze Zeitdauer gewartet, die so bemessen ist, dass eine Reaktion des binären Antwortsignals erfassbar ist. In Schritt 77 wird überprüft, ob das binäre Antwortsignal BS auf dem erwarteten hohen Pegel liegt. Ist dies nicht der Fall, wird wiederum ein Fehler ausgegeben. Liegt das binäre Antwortsignal jedoch auf dem erwarteten hohen Pegel, so wird der Testdurchlauf erfolgreich beendet und kann nach Ablauf einer vorbestimmten Zeitdauer erneut gestartet werden.

Durch den ermöglichten Informationsaustausch zwischen der Ansteuereinrichtung 13 und der Überwachungseinrichtung 16 ist es für die Überwachungseinrichtung 16 möglich, den zu dem jeweiligen Sollzustand der Relaisspule 11 (entweder stromlos oder stromdurchflossen) passenden erwarteten Verlauf des binären Antwortsignals in seine Überprüfung einzubeziehen.

Schließlich sei noch erwähnt, dass bei der diskontinuierlichen Überprüfung zu jeweils zwei charakteristischen Messzeitpunkten eine genaue Fehlerdifferenzierung nach der Art des aufgetretenen Fehlers nicht durchgängig möglich ist, da meist mehrere Fehlerarten zu den charakteristischen Zeitpunkten einander entsprechende Abweichungen vom gewünschten Verlauf des binären Antwortsignals aufzeigen. Eine genaue Differenzierung der Fehlerart ist jedoch häufig auch nicht notwendig, da dem Betreiber eines elektrischen Gerätes, in dem das elektromagnetische Relais eingesetzt wird, lediglich interessiert, ob die Relaisansteuerung in Ordnung oder fehlerbehaftet ist. Tritt einer der möglichen Fehler auf, so wird unabhängig von der Fehlerart der Betreiber die entsprechende Schaltgruppe mit der Relaisansteuerung und dem elektromagnetischen Relais austauschen, um eine korrekte Funktionsweise seines elektrischen Gerätes zu gewährleisten.

Sollte dennoch eine genaue Fehlerdifferenzierung gewünscht sein, so muss entweder eine kontinuierliche Überwachung des binären Antwortsignals mittels der Überwachungseinrichtung durchgeführt werden oder es muss die Anzahl der Messzeitpunkte entsprechend um weitere charakteristische Zeitpunkte erhöht werden, da hierdurch weitere aussagekräftige Abweichungen des binären Antwortsignals angegeben werden können. In diesem Fall ist es möglich, dass die Überwachungseinrichtung mit ihrer Fehlermeldung gleichzeitig auch die Fehlerart ausgibt.

Allerdings ist es auch bei der beschriebenen diskontinuierlichen Betrachtungsweise mit lediglich zwei Messzeitpunkten denkbar, zumindest die Auswahl der möglichen Fehlerarten entsprechend einzugrenzen. So kann beispielsweise bei der Überprüfung im eingeschalteten Zustand der Relaisspule 11 bei der Überprüfung des Pegels gemäß Schritt 77 (vergleiche Figur 7) bei einer festgestellten Abweichung eine spezifischere Fehlermeldung ausgegeben werden, die angibt, dass entweder die zweite Schalteinrichtung 12b dauerhaft kurzgeschlossen ist oder die erste Schalteinrichtung 12a dauerhaft sperrt oder die Relaisspule 11 einen Leiterbruch aufweist. Bei der Überprüfung des Pegels der binären Antwortsignals im Schritt 73 gemäß Figur 7 ist bereits eine Eingrenzung auf eine dauerhaft gesperrte zweite Schalteinrichtung 12b möglich. Solche Fehlermeldungen können beispielsweise bei der Reparatur einer defekten Relaisbaugruppe oder der Suche nach einer systematischen Fehlerursache hilfreich sein.

## Patentansprüche

1. Schaltanordnung zum Ansteuern eines eine Relaisspule (11) und Relaiskontakte aufweisenden elektromagnetischen Relais, bei der
- in einem Strompfad (10) mit der Relaisspule zwei Schalteinrichtungen (12a, 12b) derart angeordnet sind, dass eine erste Schalteinrichtung (12a) mit einem ersten Anschluss der Relaisspule (11) und eine zweite Schalteinrichtung (12b) mit einem zweiten Anschluss der Relaisspule (11) in Verbindung steht; und
- eine Ansteuereinrichtung (13) vorgesehen ist, die dazu eingerichtet ist, zum Herstellen eines Stromflusses durch die Relaisspule (11) beide Schalteinrichtungen (12a, 12b) zu schließen und zum Unterbrechen eines Stromflusses durch die Relaisspule (11) beide Schalteinrichtungen (12a, 12b) zu öffnen;
**dadurch gekennzeichnet, dass**
- die Ansteuereinrichtung (13) zum Aussenden von Prüfsignalen (P_A, P_B) an die erste und die zweite Schalteinrichtung (12a, 12b) eingerichtet ist, wobei die Prüfsignale (P_A, P_B) derart beschaffen sind, dass sie den momentanen Zustand der Relaiskontakte nicht beeinflussen;
- ein Eingang einer Umsetzeinrichtung (15) mit einer Messspannung (*Uₘₑₛₛ*) beaufschlagt ist, die zwischen einem Anschluss der Relaisspule (11) und einer der Schalteinrichtungen (12a, 12b) abgegriffen wird, wobei die Umsetzeinrichtung (15) zum Umsetzten der Messspannung (*Uₘₑₛₛ*) in ein binäres Antwortsignal (BS) eingerichtet ist; und
- mit einem Ausgang der Umsetzeinrichtung (15) eine Überwachungseinrichtung (16) verbunden ist, die während des Aussendens der Prüfsignale (P_A, P_B) durch die Ansteuereinrichtung (13) den Verlauf des binären Antwortsignals (BS) auswertet und einen Fehler in der Relaisspule (11) oder einer der Schalteinrichtungen (12a, 12b) anzeigt, wenn der Verlauf des binären Antwortsignals (BS) von einem erwarteten Verlauf abweicht.

2. Schaltanordnung nach Anspruch 1,
**dadurch gekennzeichnet, dass**
- die beiden Schalteinrichtungen (12a, 12b) Halbleiterschalter, insbesondere Transistoren, sind.

3. Schaltungsanordnung nach Anspruch 1 oder 2,
**dadurch gekennzeichnet, dass**
- im Strompfad (10) der Relaisspule (11) jeweils zwischen einem Anschluss der Relaisspule (11) und einer Schalteinrichtung (12a oder 12b) ein Anschluss jeweils eines Dämpfungskondensators (27a, 27b) angeordnet ist.

4. Schaltungsanordnung nach einem der vorangehenden Ansprüche,
**dadurch gekennzeichnet, dass**
- die Umsetzeinrichtung (15) einen parallel zu dem Strompfad (10) der Relaisspule (11) angeordneten Spannungsteiler (22) aufweist, dessen Spannungsteilerabgriff (23) einerseits mit der Messspannung (*Uₘₑₛₛ*) beaufschlagt ist und andererseits zur Gewinnung des binären Signals (BS) einem Ansteuereingang einer weiteren Schalteinrichtung (24) zugeführt wird.

5. Schaltungsanordnung nach Anspruch 4,
**dadurch gekennzeichnet, dass**
- die weitere Schalteinrichtung (24) ein Halbleiterschalter, insbesondere ein MOSFET, ist.

6. Verfahren zum Ansteuern eines eine Relaisspule (11) und Relaiskontakte aufweisenden elektromagnetischen Relais, bei dem zum Herstellen eines Stromflusses durch die Relaisspule (11) zwei Schalteinrichtungen (12a, 12b) geschlossen werden und zum Unterbrechen eines Stromflusses durch die Relaisspule (11) beide Schalteinrichtungen (12a, 12b) geöffnet werden, wobei die Schalteinrichtungen (12a, 12b) in einem Strompfad mit der Relaisspule (11) derart angeordnet sind, dass die erste Schalteinrichtung (12a) mit einem ersten Anschluss der Relaisspule (11) und die zweite Schalteinrichtung (12b) mit einem zweiten Anschluss der Relaisspule (11) in Verbindung steht;
**dadurch gekennzeichnet, dass**
- eine Ansteuereinrichtung (13) Prüfsignale (P_A, P_B) an die beiden Schalteinrichtungen (12a, 12b) abgibt, die den momentanen Zustand der Relaiskontakte nicht beeinflussen;
- zwischen einem Anschluss der Relaisspule (11) und einer der Schalteinrichtungen (12a, 12b) eine Messspannung (*Uₘₑₛₛ*) abgegriffen wird;
- die Messspannung (*Uₘₑₛₛ*) in ein binäres Antwortsignal (BS) umgesetzt wird; und
- ein Fehler in der Relaisspule (11) oder einer der beiden Schalteinrichtungen (12a, 12b) angezeigt wird, wenn der Verlauf des binären Antwortsignals (BS) von einem erwarteten Verlauf abweicht.

7. Verfahren nach Anspruch 6,
**dadurch gekennzeichnet, dass**
- im stromlosen Zustand der Relaisspule (11) zeitversetzt Prüfsignale (P_A, P_B) an die beiden Schalteinrichtungen (12a, 12b) abgegeben werden, die kürzer sind als eine Ansprechzeit des Relais.

8. Verfahren nach Anspruch 7,
**dadurch gekennzeichnet, dass**
- beim Abgriff der Messspannung (*Uₘₑₛ*) zwischen dem zweiten Anschluss der Relaisspule (11) und der zweiten Schalteinrichtung (12b) die Prüfsignale (P_A, P_B) in folgender Abfolge abgegeben werden:
a) ein Prüfsignal (P_B) wird an die zweite Schalteinrichtung (12b) abgegeben;
b) während einer Signalpause wird kein Prüfsignal abgegeben;
c) ein Prüfsignal (P_A) wird an die erste Schalteinrichtung (12a) abgegeben.

9. Verfahren nach Anspruch 7,
**dadurch gekennzeichnet, dass**
- beim Abgriff der Messspannung (*Uₘₑₛₛ*) zwischen dem ersten Anschluss der Relaisspule (11) und der ersten Schalteinrichtung (12b) die Prüfsignale (P_A, P_B) in folgender Abfolge abgegeben werden:
a) ein Prüfsignal (P_A) wird an die erste Schalteinrichtung (12a) abgegeben;
b) während einer Signalpause wird kein Prüfsignal abgegeben;
c) ein Prüfsignal (P_B) wird an die zweite Schalteinrichtung (12b) abgegeben.

10. Verfahren nach einem der vorangehenden Ansprüche,
**dadurch gekennzeichnet, dass**
- im stromdurchflossenen Zustand der Relaisspule (11) die erste Schalteinrichtung (12a) dauerhaft angesteuert wird, während die zweite Schalteinrichtung (12b) über ein gepulstes Prüfsignal (P_B) angesteuert wird.

11. Verfahren nach einem der vorangehenden Ansprüche,
**dadurch gekennzeichnet, dass**
- zur Bestimmung, ob ein Fehler in der Relaisspule (11) oder einer der Schalteinrichtungen (12a, 12b) vorliegt, das binäre Antwortsignal (BS) zu zumindest zwei charakteristischen Zeitpunkten (z.B. t1 und t2) mit dem erwarteten Verlauf verglichen wird, wobei zwischen den charakteristischen Zeitpunkten (z.B. t1 und t2) zumindest eine Änderung hinsichtlich des Zustandes mindestens eines Prüfsignal (P_A, P_B) stattgefunden hat.

12. Verfahren nach einem der vorangehenden Ansprüche,
**dadurch gekennzeichnet, dass**
- es in regelmäßigen Zeitabständen wiederholt wird.

13. Verfahren nach einem der vorangehenden Ansprüche, **dadurch gekennzeichnet, dass** von der Ansteuereinrichtung (13) je nach Zustand der Relaisspule unterschiedliche Prüfsignale (P_A, P_B) abgegeben werden.

## Claims

1. Switching arrangement for operating an electromagnetic relay which has a relay coil (11) and relay contacts,
in which
- two switching devices (12a, 12b) are arranged in a current path (10) with the relay coil such that a first switching device (12a) is connected to a first connection of the relay coil (11) and a second switching device (12b) is connected to a second connection of the relay coil (11); and
- a control device (13) is provided, which is designed to close both switching devices (12a, 12b) in order to produce a current flow through the relay coil (11), and to open both switching devices (12a, 12b) in order to interrupt a current flow through the relay coil (11); **characterized in that**
- the control device (13) is designed to transmit test signals (P_A, P_B) to the first and the second switching devices (12a, 12b), wherein the test signals (P_A, P_B) are created such that they do not influence the instantaneous state of the relay contacts;
- a measurement voltage (*Uₘₑₐₛ*) is applied to one input of a conversion device (15) and is tapped off between one connection of the relay coil (11) and one of the switching devices (12a, 12b), wherein the conversion device (15) is designed to convert the measurement voltage (*Uₘₑₐₛ*) to a binary response signal (BS); and
- a monitoring device (16) is connected to one output of the conversion device (15), evaluates the profile of the binary response signal (BS) during the transmission of the test signals (P_A, P_B) by the control device (13), and indicates a fault in the relay coil (11) or one of the switching devices (12a, 12b) if the profile of the binary response signal (BS) differs from an expected profile.

2. Switching arrangement according to Claim 1, **characterized in that**
- the two switching devices (12a, 12b) are semiconductor switches, in particular transistors.

3. Circuit arrangement according to Claim 1 or 2, **characterized in that**
- one connection of in each case one damping capacitor (27a, 27b) is arranged in the current path (10) of the relay coil (11), in each case between one connection of the relay coil (11) and one switching device (12a or 12b).

4. Circuit arrangement according to one of the preceding claims, **characterized in that**
- the conversion device (15) has a voltage divider (22) which is arranged in parallel with the current path (10) of the relay coil (11), and to whose voltage divider tap (23) a measurement voltage (*Uₘₑₐₛ*) is on the one hand applied, and on the other hand the voltage divider tap (23) is connected to a control input of a further switching device (24) in order to obtain the binary signal (BS).

5. Circuit arrangement according to Claim 4, **characterized in that**
- the further switching device (24) is a semiconductor switch, in particular a MOSFET.

6. Method for operating an electromagnetic relay which has a relay coil (11) and relay contacts, in which two switching devices (12a, 12b) are closed in order to produce a current flow through the relay coil (11), and two switching devices (12a, 12b) are opened in order to interrupt a current flow through the relay coil (11), wherein the switching devices (12a, 12b) are arranged in a current path with the relay coil (11) such that the first switching device (12a) is connected to a first connection of the relay coil (11), and the second switching device (12b) is connected to a second connection of the relay coil (11); **characterized in that**
- a control device (13) emits test signals (P_A, P_B) to the two switching devices (12a, 12b), which test signals (P_A, P_B) do not influence the instantaneous state of the relay contacts;
- a measurement voltage (*Uₘₑₐₛ*) is tapped off between one connection of the relay coil (11) and one of the switching devices (12a, 12b);
- the measurement voltage (*Uₘₑₐₛ*) is converted to a binary response signal (BS); and
- a fault in the relay coil (11) or in one of the two switching devices (12a, 12b) is indicated if the profile of the binary response signal (BS) differs from an expected profile.

7. Method according to Claim 6, **characterized in that**
- test signals (P_A, P_B) which are shorter than a response time of the relay are emitted to the two switching devices (12a, 12b) with a time offset when no current is flowing through the relay coil (11).

8. Method according to Claim 7, **characterized in that**
- when the measurement voltage (*Uₘₑₐₛ*) is tapped off between the second connection of the relay coil (11) and the second switching device (12b), the test signals (P_A, P_B) are emitted in the following sequence:
a) a test signal (P_B) is emitted to the second switching device (12b);
b) no test signal is emitted during a signal pause;
c) a test signal (P_A) is emitted to the first switching device (12a).

9. Method according to Claim 7, **characterized in that**
- when the measurement voltage (*Uₘₑₐₛ*) is tapped off between the first connection of the relay coil (11) and the first switching device (12b), the test signals (P_A, P_B) are emitted in the following sequence:
a) a test signal (P_A) is emitted to the first switching device (12a).
b) no test signal is emitted during a signal pause;
c) a test signal (P_B) is emitted to the second switching device (12b);

10. Method according to one of the preceding claims, **characterized in that**
- when no current is flowing through the relay coil (11), the first switching device (12a) is operated all the time, while the second switching device (12b) is operated via a pulsed test signal (P_B).

11. Method according to one of the preceding claims, **characterized in that**
- in order to determine whether there is a fault in the relay coil (11) or one of the switching devices (12a, 12b), the binary response signal (BS) is compared with the expected profile at at least two characteristic times (for example t1 and t2), wherein at least one change relating to the state of at least one test signal (P_A, P_B) has taken place between the characteristic times (for example t1 and t2).

12. Method according to one of the preceding claims, **characterized in that**
- the method is repeated at regular time intervals.

13. Method according to one of the preceding claims, **characterized in that** the control device (13) emits different test signals (P_A, P_B) depending on the state of the relay coil.

## Revendications

1. Agencement de commutation pour commander un relais électromagnétique ayant une bobine ( 11 ) de relais et des contacts de relais, dans lequel
- il est monté dans un trajet ( 10 ) de courant ayant la bobine de relais deux dispositifs ( 12a, 12b ) d'interruption de manière à ce qu'un premier dispositif ( 12a ) d'interruption soit en liaison avec une première borne de la bobine ( 11 ) de relais et qu'un deuxième dispositif ( 12b ) d'interruption soit en liaison avec une deuxième borne de la bobine ( 11 ) de relais et
- il est prévu un dispositif ( 13 ) de commande conçu pour fermer les deux dispositifs ( 12a, 12b ) d'interruption, afin de produire un flux de courant dans la bobine ( 11 ) de relais, et pour ouvrir les deux dispositifs ( 12a, 12b ) d'interruption, afin d'interrompre un flux de courant dans la bobine ( 11 ) de relais,
**caractérisé en ce que**
- le dispositif ( 13 ) de commande est conçu pour envoyer des signaux ( P_A, P_B ) de contrôle au premier et au deuxième dispositifs ( 12a, 12b ) d'interruption, les signaux ( P_A, P_B ) de contrôle étant tels qu'ils n'influencent pas l'état présent des contacts du relais,
- il est appliqué à une entrée d'un dispositif ( 15 ) de conversion une tension ( *Uₘₑₛₛ* ) de mesure qui est prélevée entre une borne de la bobine ( 11 ) de relais et l'un des dispositifs ( 12a, 12b ) d'interruption, le dispositif ( 15 ) de conversion étant conçu pour transformer la tension ( *U_{Mess}* ) de mesure en un signal ( BS ) de réponse binaire et
- à la sortie du dispositif ( 15 ) de conversion est relié un dispositif ( 16 ) de contrôle qui, pendant l'envoi des signaux ( P_A, P_B ) de contrôle par le dispositif ( 13 ) de commande, exploite la courbe du signal ( BS ) de réponse binaire et indique un défaut dans la bobine ( 11 ) de relais ou de l'un des dispositifs ( 12a, 12b ) d'interruption si la courbe du signal ( BS ) de réponse binaire s'écarte d'une courbe escomptée.

2. Agencement de commutation suivant la revendication 1, **caractérisé en ce que**
- les deux dispositifs ( 12a, 12b ) d'interruption sont des interrupteurs à semiconducteur, en étant notamment des transistors.

3. Agencement de commutation suivant la revendication 1 ou 2, **caractérisé en ce que**
- il est monté dans le trajet ( 10 ) de courant de la bobine ( 11 ) de relais, respectivement entre une borne de la bobine ( 11 ) de relais et un dispositif ( 12a ou 12b ) d'interruption, une borne respectivement d'un condensateur ( 27a, 27b ) d'amortissement.

4. Agencement de commutation suivant l'une des revendications précédentes,
**caractérisé en ce que**
le dispositif ( 15 ) de conversion a un diviseur ( 12 ) de tension, qui est monté en parallèle au trajet ( 10 ) courant et à la prise ( 23 ) duquel est appliquée la tension ( *Uₘₑₛₛ* ) de mesure, d'une part, laquelle est envoyée, d'autre part, pour obtenir le signal ( BS ) binaire, à une entrée de commande d'un autre dispositif ( 24 ) d'interruption.

5. Agencement de commutation suivant la revendication 4, **caractérisé en ce que**
- l'autre dispositif ( 24 ) d'interruption est un interrupteur à semiconducteur, en étant notamment un MOSFET.

6. Procédé de commande d'un relais électromagnétique ayant une bobine ( 11 ) de relais et des contacts de relais, dans lequel, pour produire un flux de courant dans la bobine ( 11 ) de relais, on ferme deux dispositifs ( 12a, 12b ) d'interruption et, pour interrompre un flux de courant dans la bobine ( 11 ) de relais, on ouvre les deux dispositifs ( 12a, 12b ) d'interruption, les dispositifs ( 12a, 12b ) d'interruption étant montés dans un trajet de courant ayant la bobine ( 11 ) de relais de manière à ce que le premier dispositif ( 12a ) d'interruption soit en liaison avec une première borne de la bobine ( 11 ) de relais et de manière à ce que le deuxième dispositif ( 12b ) d'interruption soit en contact avec une deuxième borne de la bobine ( 11 ) de relais,
**caractérisé en ce que**
- un dispositif ( 13 ) de commande envoie aux deux dispositifs ( 12a, 12b ) d'interruption des signaux ( P_A, P_B ) de contrôle qui n'influencent pas l'état présent des contacts du relais,
- on prélève une tension ( *Uₘₑₛₛ* ) de mesure entre une borne de la bobine ( 11 ) du relais et l'un des dispositifs ( 12a, 12b ) d'interruption,
- on transforme la tension ( *Uₘₑₛₛ* ) de mesure en un signal ( BS ) de réponse binaire et
- on indique un défaut dans la bobine ( 11 ) de relais ou dans l'un des deux dispositifs ( 12a, 12b ) d'interruption si la courbe du signal ( BS ) de réponse binaire s'écarte d'une course escomptée.

7. Procédé suivant la revendication 6,
**caractérisé en ce que**
- dans l'état sans courant de la bobine ( 11 ) de relais, on envoie d'une manière décalée dans le temps aux deux dispositifs ( 12a, 12b ) d'interruption des signaux ( P_A, P_B ) de contrôle, qui sont plus courts qu'un temps de réponse du relais.

8. Procédé suivant la revendication 7,
**caractérisé en ce que**
- lors du prélèvement de la tension ( *Uₘₑₛₛ* ) de mesure entre la deuxième borne de la bobine ( 11 ) du relais et le deuxième dispositif ( 12b ) d'interruption, on envoie les signaux ( P_A, P_B ) de contrôle dans l'ordre suivant :
a) on envoie un signal ( P_B ) de contrôle au deuxième dispositif ( 12b ) d'interruption,
b) pendant un intervalle entre les signaux, on n'envoie pas de signal de contrôle,
c) on envoie un signal ( P_A ) de contrôle au premier dispositif ( 12a ) d'interruption.

9. Procédé suivant la revendication 7,
**caractérisé en ce que**
- lors du prélèvement de la tension ( *Uₘₑₛₛ* ) de mesure entre la première borne de la bobine ( 11 ) du relais et le premier dispositif ( 12b ) d'interruption, on envoie les signaux ( P_A, P_B ) de contrôle dans l'ordre suivant :
a) on envoie un signal ( P_A ) de contrôle au premier dispositif ( 12a ) d'interruption,
b) pendant un intervalle entre les signaux, on n'envoie pas de signal de contrôle,
c) on envoie un signal ( P_B ) de contrôle au deuxième dispositif ( 12b ) d'interruption.

10. Procédé suivant l'une des revendications précédentes, **caractérisé en ce que**
- dans l'état où du courant passe dans la bobine ( 11 ) de relais, on commande en permanence le premier dispositif ( 12a ) d'interruption, tandis que l'on commande le deuxième dispositif ( 12b ) d'interruption par un signal ( P_B ) de contrôle pulsé.

11. Procédé suivant l'une des revendications précédentes, **caractérisé en ce que**
- pour déterminer s'il y a un défaut dans la bobine ( 11 ) du relais ou dans l'un des dispositifs ( 12a, 12b ) d'interruption, on compare le signal ( BS ) de réponse binaire en au moins deux instants caractéristiques ( par exemple t1 et t2 ) à la courbe escomptée, une modification en ce qui concerne l'état d'au moins un signal ( P_A, P_B ) de contrôle ayant eu lieu entre les instants caractéristiques ( par exemple t1 et t2 ).

12. procédé suivant l'une des revendications précédentes, **caractérisé en ce que**
- on le répète à des intervalles de temps réguliers.

13. procédé suivant l'une des revendications précédentes, **caractérisé en ce que** l'on envoie, par le dispositif ( 13 ) de commande, des signaux ( P_A, P_B ) de contrôle différents suivant l'état de la bobine du relais.
